# EUROPÄISCHE PATENTSCHRIFT

(11) **EP 2 375 501 B1**
(45) Veröffentlichungstag und Bekanntmachung des Hinweises auf die Patenterteilung: **06.03.2019**
(21) Anmeldenummer: 11161652.0
(22) Anmeldetag: 08.04.2011
(51) Int. Cl.: H01R 4/24, H01R 107/00, H01R 24/64

(54) **Steckverbinder zur Aufnahme eines mehradrigen Kabels**
Connector for holding a multi-core cable
Connecteur à fiches pour la réception d'un câble à plusieurs fils

(30) Priorität: 08.04.2010 DE 102010014295
(43) Veröffentlichungstag der Anmeldung: 12.10.2011
(73) Patentinhaber: PHOENIX CONTACT GmbH & Co. KG, 32825 Blomberg (DE)
(72) Erfinder: Feldner, Ralf, 32760, Detmold (DE); Führer, Thomas, 32825 Blomberg (DE)
(74) Vertreter: Michalski Hüttermann & Partner Patentanwälte mbB

(56) Entgegenhaltungen:
- EP-A1- 1 693 934
- DE-B3-102006 039 799
- DE-T2- 69 610 571
- DE-T5-112005 001 433
- US-A1- 2002 076 970
- US-A1- 2008 160 837
- US-A1- 2009 142 968
- US-A1- 2010 015 844

## Beschreibung

Die Erfindung betrifft einen Steckverbinder zur Aufnahme eines mehradrigen Kabels.

Aus dem Stand der Technik sind verschiedene RJ45-Stecker für verschiedene Übertragungskategorien bekannt. Für den Standard Cat5e ist eine Schirmung der Aderpaare untereinander nicht unbedingt erforderlich. Wenn diese Stecker geschirmt sind, findet die Schirmung durch ein meist außen angebrachtes Blechteil statt.

Der neue Übertragungsstandard Cat6A stellt deutlich höhere Anforderungen sowohl an die Schirmung als auch die Leiterführung innerhalb eines Steckers.

Dies erfordert eine große Sorgfalt beim Anschluss eines Kabels an den Stecker.

Weiterhin ist ein weiteres Erfordernis, dass die Stecker einfach im Feld konfektionierbar sind, d.h. ein einfaches Handling erlauben.

Sowohl die Anforderung nach einer sicheren Erreichung von Anschlüssen, die Cat6A erfüllen können, als auch einfach im Feld konfektionierbar zu sein, gleichzeitig zu erfüllen, war im der Anmelderin bekannten Stand der Technik nicht gegeben.

Die Anmelderin hat erkannt, dass eine wesentliche Maßnahme zur Erreichung von Cat6A eine Schirmung von Aderpaaren untereinander ist, wobei gleichzeitig das Nahnebensprechen auch der Anschlussstellen minimiert wird.

Aus der US 2008/142 968 A1 sind verschiedene Steckverbinder zur Aufnahme eines mehradrigen Kabels bekannt. Gemäß einer ersten Ausführungsform sind die Adern in Klemmschneidtechnik anschließbar. Eine Steckverbindung gemäß einer zweiten Ausführungsform umfasst ein Substrat, eine Mehrzahl von Klemmschneideeinrichtungen geeignet zur Aufnahme von Adern, wobei die Klemmschneideeinrichtungen auf dem Substrat angeordnet sind. Eine erste Teilmenge der Klemmschneideeinrichtungen ist oberhalb des Substrates und eine zweite Teilmenge der Klemmschneideeinrichtungen ist unterhalb des Substrates angeordnet ist. Gemäß einer weiteren Ausführungsform weist der Steckverbinder Beschaltungsklappen auf, welche geeignet sind Adern in Klemmschneideeinrichtungen klappbar einzuführen.

Die US 2010/015844 A1 beschreibt einen Verbinder zur Verwendung beim Abschließen von Kommunikationskabeln, einschließlich elektrischer Kontakte, die zum Aufnehmen von Drähten eines Kommunikationskabels angeordnet sind, wenigstens einer Abdeckung, die schwenkbar mit dem Verbinder verbunden ist und drahtaufnehmende Räume aufweist, wobei die Abdeckung so angeordnet ist, dass sie sich schwenkbar bewegt, um in ihren Drahtaufnahmeräumen positionierte Drähte in Eingriff mit den Kontakten zu bringen.

Gemäß der DE 696 10 571 T2 ist ein elektrischer Verbinder vorgesehen mit einem langgestreckten Verbindergehäuse mit einem Verbinderanschlußende und einem entgegengesetzt liegenden Kabelanschlußende, einer Vielzahl von vom Gehäuse abgestützten, langgestreckten elektrischen Kontakten, die am Anschlußende des Gehäuses liegende Anschlußabschnitte und am Kabelanschlußende liegende, die Isolation verdrängende Kontaktabschnitte aufweisen, wobei die die Isolation verdrängenden Kontaktabschnitte in quer ausgerichteten, in Längsrichtung versetzten und vertikal auseinanderliegenden Paaren von Kontaktreihen im Gehäuse angeordnet sind und jede Kontaktreihe mindestens zwei Kontakte enthält, einem Leiterhalteblock, der einsetzbar verschiebbar vom Gehäuse gegenüber dem Gehäuse mit Bezug auf die die Isolation verdrängenden Kontaktabschnitte abstützbar ist und Kontaktschlitze aufweist, die in diesem in quer ausgerichteten, in Längsrichtung versetzten und vertikal auseinanderliegenden Reihen zur Aufnahme der die Isolation verdrängenden Kontaktabschnitte bei der Einsetzbewegung des Halteblockes angeordnet sind, wobei der Leiterhalteblock weiter in Querrichtung ausgerichtete, vertikal auseinanderliegende Leiteraufnahmedurchgänge aufweist, die zur Aufnahme der Leiter mit den Kontaktschlitzen in Verbindung stehen, die Leiteraufnahmedurchgänge in einem Paar aus vertikal auseinanderliegenden Reihen im allgemeinen ausgerichtet sind und eine Reihe der Durchgänge mit den die Isolation verdrängenden Kontaktabschnitten einer der Kontaktreihen ausrichtbar ist, und einer in dem Halteblock zwischen den Reihen der Leiteraufnahmedurchgänge und über den die Isolation verdrängenden Kontaktabschnitten einer der Kontaktreihen angeordneten Leiterabschirmung, wobei die Einsetzbewegung des Leiterhalteblockes eine gleichzeitige, die Isolation verdrängende elektrische Verbindung der Leiter mit den Reihen der die Isolation verdrängenden Kontaktabschnitte bewirkt.

Schließlich beschreibt die US 2002/076970 A1 noch einen Telekommunikationsstecker zur Verwendung mit einem Kabel mit einer Vielzahl von Drähten, die in einer Vielzahl von Paaren angeordnet sind, wobei der Telekommunikationsstecker umfasst: ein Gehäuse; eine Laststange, die in dem Gehäuse positioniert ist, wobei die Laststange die Drähte relativ zueinander positioniert; einen Isolator, der in dem Gehäuse positioniert ist, wobei der Isolator leitend ist und ein erstes Paar von Drähten, ein zweites Paar von Drähten, ein drittes Paar von Drähten und ein viertes Paar von Drähten isoliert; und eine erste Kerbe, die in dem Isolator angeordnet ist, wobei die erste Kerbe bemessen ist, um ein Übersprechen zwischen dem ersten Paar von Drähten und dem zweiten Paar von Drähten zu steuern.

Die Erfindung ist in Anspruch 1 beschrieben. Bevorzugte Ausgestaltungen der Erfindung finden sich in den Unteransprüchen.

Die Erfindung löst vorbezeichnete Probleme indem sie einen Steckverbinder zur Aufnahme eines mehradrigen Kabels bereitstellt, wobei die Adern in Klemmschneidtechnik anschließbar sind. Der Steckverbinder weist ein Substrat und eine Mehrzahl von Klemmschneideinrichtungen auf.

Die Klemmschneideinrichtungen sind auf dem Substrat angeordnet, und zur Aufnahme von jeweils einer Ader geeignet.

Eine erste Teilmenge der Mehrzahl von Klemmschneideinrichtungen ist oberhalb des Substrates angeordnet, und eine zweite Teilmenge der Mehrzahl von Klemmschneideinrichtungen ist unterhalb des Substrates angeordnet.

Der Steckverbinder weist weiter Beschaltungsklappen auf, welche dazu geeignet sind Adern in Klemmschneideinrichtungen klappbar einzuführen.

Die Beschaltungsklappen weisen im eingeklappten Zustand mindestens einen elektrisch leitenden Steg zur hochfrequenten Trennung von Adern auf.

In einer Ausführungsform ist die Anzahl der ersten Teilmenge von Klemmschneideinrichtungen mit der Anzahl der zweiten Teilmenge von Klemmschneideinrichtungen identisch.

In einer weiteren Ausführungsform weist die Beschaltungsklappe isolierende Einsätze auf, welche geeignet sind Adern in jeweilige Klemmschneideinrichtungen klappbar einzuführen.

In noch einer weiteren Ausführungsform weist der Steckverbinder einen Grundkörper auf, an dem die Beschaltungsklappen klappbar angeordnet sind , wobei sich das Drehgelenk der Beschaltungsklappen an der Zuführungsseite der Adern befindet.

In noch einer weiteren Ausführungsform sind Adern, die Teil eines Aderpaares sind, genau einer Teilmenge zugeordnet.

In noch einer weiteren Ausführungsform weisen die Beschaltungsklappen leitendes Material auf.

In noch einer weiteren Ausführungsform sind Klemmschneideinrichtungen der ersten Teilmenge auf dem Substrat versetzt zueinander angeordnet, so dass Adern, die Teil eines Aderpaares sind, räumlich entfernt voneinander angeschlossen werden.

In noch einer weiteren Ausführungsform ist der Steckverbinder ein RJ45-Steckverbinder.

In noch einer weiteren Ausführungsform ist der Steckverbinder Cat6A geeignet.

Mit Hilfe der nachfolgend aufgeführten Zeichnungen wird die Erfindung eingehender erläutert. Es zeigt:
- Figur 1 eine schematische Zeichnung zur exemplarischen Erläuterung der Erfindung,
- Figur 2 eine Beschaltungsklappe und zwei Einsätze hierfür im unverbauten Zustand,
- Figur 3 eine Beschaltungsklappe und zwei Einsätze hierfür im verbauten Zustand,
- Figur 4 zwei Perspektiven eines Substrates mit Klemmschneideinrichtungen,
- Figur 5 einen Querschnitt durch eine Beschaltungsklappe und zwei Einsätze hierfür im verbauten Zustand mit Klemmschneideinrichtungen.

In Figur 1 ist eine schematische Zeichnung zur exemplarischen Erläuterung der Erfindung gezeigt.

Der Steckverbinder 1 ist geeignet zur Aufnahme eines mehradrigen Kabels. Die Adern sind in Klemmschneidtechnik mittels einer Mehrzahl von Klemmschneideinrichtungen 3a bis 3h anschließbar. Die Klemmschneideinrichtungen 3a bis 3h sind auf einem Substrat 2 angeordnet.

Eine erste Teilmenge der Mehrzahl von Klemmschneideinrichtungen 3a, 3b, 3c, 3d ist oberhalb des Substrates 2 und eine zweite Teilmenge der Mehrzahl von Klemmschneideinrichtungen 3e, 3f, 3g, 3h ist unterhalb des Substrates angeordnet.

Weiterhin weist der Steckverbinder 1 Beschaltungsklappen 4a und 4b auf, welche geeignet sind Adern in Klemmschneideinrichtungen 3a bis 3h klappbar einzuführen. Hierzu weisen die Beschaltungsklappen 4a, 4b entsprechende Bohrungen auf, welche geeignet sind Adern eines Kabels aufzunehmen.

In der gezeigten Ausführungsform ist die Anzahl der ersten Teilmenge der Mehrzahl von Klemmschneideinrichtungen 3a, 3b, 3c, 3d mit der Anzahl der zweiten Teilmenge der Mehrzahl von Klemmschneideinrichtungen 3e, 3f, 3g, 3h identisch.

Die Erfindung ist jedoch nicht auf eine gleiche Anzahl beschränkt.

Weiterhin bevorzugt ist, dass die Beschaltungsklappen 4a und 4b identisch ausgeführt sind, so dass nur ein Herstellungswerkzeug nötig ist.

Weiterhin kann die Ausführungsform der Erfindung wie dargestellt in den Beschaltungsklappen 4a, 4b einen oder mehrere Einsätze 5a, 5b, 5c, 5d aufweisen, welche geeignet sind Adern in Klemmschneideinrichtungen 3a bis 3h klappbar einzuführen.

Auch die Einsätze 5a, 5b, 5c, 5d weisen entsprechende Bohrungen auf, welche geeignet sind Ader eines Kabels aufzunehmen. Diese Bohrungen entsprechen in etwa denen der Beschaltungsklappen 4a, 4b, siehe Figur 5.

Die Einsätze sind bevorzugt aus einem isolierenden Material hergestellt, beispielsweise aus einem Kunststoff in Spritzgusstechnik. Andere geeignete Materialien können auch keramischer Natur sein.

Hierdurch wird erreicht, dass bei Verwendung metallischer Beschaltungsklappen 4a, 4b Kurzschlüsse zu den Adern im Bereich der Klemmschneideinrichtungen 3a bis 3h sicher vermieden werden.

Weiterhin bevorzugt ist, dass die Einsätze 5a, 5b, 5c, 5d identisch ausgeführt sind, so dass nur ein Herstellungswerkzeug nötig ist.

In einer bevorzugten Ausführungsform weisen die Beschaltungsklappen 4a, 4b im eingeklappten Zustand mindestens einen elektrisch leitenden Steg 6 zur hochfrequenten Trennung von Adern auf. In noch einer weiter bevorzugten Ausführungsform sind die Beschaltungsklappen 4a, 4b selbst aus einem elektrisch leitenden Material hergestellt und bilden damit selbst jeweils einen elektrisch leitenden Steg 6.

Dieser in Figuren 2, 3 und 5 dargestellte elektrische Steg 6 trennt die Adern eines ersten Aderpaares welches mittels der Klemmschneideinrichtungen 3a und 3b kontaktiert wird von den Adern eines zweiten Aderpaares welches mittels der Klemmschneideinrichtungen 3c und 3d kontaktiert wird.

Hierdurch wird das Nahnebensprechen zwischen den benachbarten Aderpaaren weiter reduziert.

Der Steckverbinder 1 weist weiterhin einen Grundkörper 7 auf, an dem die Beschaltungsklappen 4a, 4b klappbar angeordnet sind. Das Drehgelenk der Beschaltungsklappen (4a, 4b) befindet sich an der Zuführungsseite der Adern, siehe Figur 1.

Der Grundkörper 7 kann selbst aus Kunststoff ausgeführt sein und eine metallische Ummantelung aufweisen, um eine bessere Abschirmung gegenüber elektro-magnetischer Einstrahlung von außerhalb zu bieten.

Hierbei sind in dem gezeigten Ausführungsbeispiel Adern, die Teil eines Aderpaares sind, genau einer Teilmenge zugeordnet. D.h. ein Aderpaar wird entweder auf der Oberseite oder auf der Unterseite geführt, es ist aber aufgrund des möglichen Nahnebensprechens nicht erwünscht eine Ader eines Aderpaares auf eine Klemmschneideinrichtung der Oberseite und die andere Ader des Aderpaares auf eine Klemmschneideinrichtung der Unterseite zu führen.

Wie bereits angedeutet können die Beschaltungsklappen 4a, 4b leitendes Material aufweisen. D.h. die Beschaltungsklappen 4a, 4b selbst können aus Metall gefertigt sein oder aber aus einem elektrisch leitenden Polymer geformt sein. Hierdurch wird eine Abschirmung der Aderpaare untereinander als auch gegenüber elektro-magnetischer Einstrahlung von außerhalb geschützt.

Weiterhin können die Klemmschneideinrichtungen der ersten Teilmenge 3a, 3b, 3c, 3d auf dem Substrat 2 versetzt zueinander angeordnet sein, so dass Adern, die Teil eines Aderpaares sind, räumlich entfernt voneinander angeschlossen werden. Diese Vorgehensweise kann am besten in Zusammenhang mit den Perspektiven der Figur 4 gezeigt werden.

Dort ist zu erkennen, dass die Klemmschneideinrichtungen so angeordnet sind, dass jeweils nur eine Klemmschneideinrichtungin einer Ebene pro Zeile und Spalte vorhanden ist. Zur Verdeutlichung wird dieser Zusammenhang nochmals in der nachfolgenden Tabelle dargestellt.

Dort befindet sich also in jeder Spalte und in jeder Reihe jeweils nur eine Klemmschneideinrichtung.

Hierdurch ergibt sich jeweils ein vergrößerter Abstand der Klemmschneideinrichtungen innerhalb eines Aderpaares, z.B. 3a und 3b, als auch zwischen den Klemmschneideinrichtungen verschiedener Aderpaare, z.B. Klemmschneideinrichtung 3c aus einem ersten Aderpaar ist entfernt von Klemmschneideinrichtung 3b aus einem anderen Aderpaar.

Steckverbinder 1 gemäß der Erfindung können insbesondere RJ45-Steckverbinder sein, die in typischen Netzwerk- oder Telekommunikations- Installationen Verwendung finden.

Insbesondere die Anordnung der Klemmschneideinrichtungen als auch die Berücksichtigung eines elektrisch leitenden Steges 6 erlaubt es, Steckverbinder 1 zur Verfügung zu stellen, die Cat6A geeignet sind.

Durch die Wahl von Klemmschneideinrichtungen sowohl auf der Oberseite als auch auf der Unterseite eines Substrates 2 werden zudem Kabelzugkräfte auf zwei Seiten des Substrates 2 verteilt und somit bezogen auf eine Teilmenge von Klemmschneideinrichtungen reduziert, beispielsweise bei zwei Teilmengen mit jeweils gleicher Anzahl von Klemmschneideinrichtungen halbiert. Durch diese konstruktive Maßnahme wird sowohl eine geeignete Zugentlastung als auch eine besonders einfache Montage einer Zugentlastung ermöglicht.

Ohne hierauf näher einzugehen kann das Substrat 2 auch Ausgleichskapazitäten enthalten, so dass die Hochfrequenzeigenschaft des Steckverbinders 1 in weiten Bereichen angepasst werden kann.

Weiterhin können die Beschaltungsklappen 4a, 4b weiter so gestaltet sein, dass sie einen elektrisch leitenden Kontakt zum Grundkörper 7 oder zu einer elektrisch leitenden Beschichtung oder elektrisch leitenden Auflage auf dem Grundkörper 7 herstellen, so dass eine Schirmung um den gesamten Klemmschneideinrichtungsbereich und das Substrat bis hin zum eigentlichen Steckbereich, der den Kontakt zu einer entsprechenden Buchse herstellen kann, zur Verfügung gestellt werden kann. Hierdurch lassen sich die HF-Eigenschaften weiter verbessern.

### Bezugszeichenliste

- 1: Steckverbinder
- 2: Substrat
- 3a bis 3h: Klemmschneideinrichtung
- 4a, 4b: Beschaltungsklappen
- 5a bis 5d: Einsätze
- 6: Elektrisch leitender Steg
- 7: Grundkörper

## Patentansprüche

1. Steckverbinder (1) zur Aufnahme eines mehradrigen Kabels, wobei der Steckverbinder (1) die Adern in Klemmschneidtechnik anschließbar sind, aufweisend
ein Substrat (2),
eine Mehrzahl von Klemmschneideinrichtungen (3a bis 3h), welche auf dem Substrat (2) angeordnet sind, geeignet zur Aufnahme von Adern,
wobei eine erste Teilmenge (3a bis 3d) der Mehrzahl von Klemmschneideinrichtungen (3a bis 3h) oberhalb des Substrates (2) und eine zweite Teilmenge (3e bis 3h) der Mehrzahl von Klemmschneideinrichtungen (3a bis 3h) unterhalb des Substrates (2) angeordnet ist, und
wobei der Steckverbinder (1) weiter Beschaltungsklappen (4a, 4b) aufweist, welche geeignet sind Adern in Klemmschneideinrichtungen (3a bis 3h) klappbar einzuführen, **dadurch gekennzeichnet, dass**
die Beschaltungsklappen (4a, 4b) mindestens einen elektrisch leitenden Steg (6) zur hochfrequenten Trennung von Adern aufweisen und
die Klemmschneideinrichtungen der ersten Teilmenge (3a bis 3d) auf dem Substrat (2) versetzt zueinander angeordnet sind, so dass Adern, die Teil eines Aderpaares sind, räumlich entfernt voneinander angeschlossen werden, indem die Klemmschneideinrichtungen der ersten Teilmenge (3a bis 3d) so angeordnet sind, dass nur eine Klemmschneideinrichtung (3a bis 3d) in einer Ebene pro Zeile und Spalte vorhanden ist.

2. Steckverbinder (1) gemäß Anspruch 1, **dadurch gekennzeichnet, dass**
die Anzahl der ersten Teilmengen (3a bis 3d) mit der Anzahl der zweiten Teilmenge (3e bis 3h) identisch ist.

3. Steckverbinder (1) gemäß Anspruch 1 oder 2, **dadurch gekennzeichnet, dass**
die Beschaltungsklappen (4a, 4b) isolierende Einsätze (5a bis 5d) aufweist, welche geeignet sind Adern in Klemmschneideinrichtungen (3a bis 3h) klappbar einzuführen.

4. Steckverbinder (1) gemäß einem der vorhergehenden Ansprüche, **dadurch gekennzeichnet, dass**
der Steckverbinder (1) weiterhin einen Grundkörper (7) aufweist, an dem die Beschaltungsklappen (4a, 4b) klappbar angeordnet sind, wobei sich das Drehgelenk der Beschaltungsklappen (4a, 4b) an der Zuführungsseite der Adern befindet.

5. Steckverbinder (1) gemäß einem der vorhergehenden Ansprüche, **dadurch gekennzeichnet, dass**
Adern, die Teil eines Aderpaares sind, genau einer Teilmenge zugeordnet sind.

6. Steckverbinder (1) gemäß einem der vorhergehenden Ansprüche, **dadurch gekennzeichnet, dass**
die Beschaltungsklappen (4a, 4b) leitendes Material aufweisen.

7. Steckverbinder (1) gemäß einem der vorhergehenden Ansprüche, **dadurch gekennzeichnet, dass**
der Steckverbinder (1) ein RJ45-Steckverbinder ist.

## Claims

1. A connector (1) for holding a multi-core cable, wherein the connector (1) are connectable the leads in clamping and cutting technique, having
a substrate (2),
a plurality of clamping and cutting devices (3a through 3h) that are arranged on the substrate (2) and are suitable for holding leads,
wherein a first sub-quantity (3a through 3d) of the plurality of clamping and cutting devices (3a through 3h) is arranged above the substrate (2) and a second sub-quantity (3e through 3h) of the plurality of clamping and cutting devices (3a through 3h) is arranged below the substrate (2), and
wherein the connector (1) has other circuit covers (4a, 4b) that are suitable to snap leads into place in the clamping and cutting devices (3a through 3h), **characterized in that**
the circuit covers (4a, 4b) have at least one electrically conducting bar (6) for high frequency separation of leads, and,
the clamping and cutting devices of the first sub-quantity (3a through 3d) are arranged offset to one another on the substrate (2) so that the leads that are part the of a pair of leads are connected spatially separated from one another **in that** the clamping and cutting devices of first sub-quantity (3a through 3d) are arranged such that only one clamping and cutting device (3a through 3d) is present in a plane per line and column.

2. The connector (1) according to claim 1, **characterized in that**
the number of the first sub-quantity (3a through 3d) is the same as the number of the second sub-quantity (3e through 3h).

3. The connector (1) according to claim 1 or 2, **characterized in that**
the circuit covers (4a, 4b) has insulating inserts (5a through 5d) that are suitable for snapping leads into place in clamping and cutting devices (3a through 3h).

4. The connector (1) according to any of the preceding claims, **characterized in that**
the connector (1) furthermore has a ground body (7) aufweist on which the circuit covers (4a, 4b) are arranged such that they may be snapped into place, wherein the pivot joint of the circuit covers (4a, 4b) is disposed on the supply side of the leads.

5. The connector (1) according to any of the preceding claims, **characterized in that**
leads that are part of a pair of leads are allocated to precisely one sub-quantity.

6. The connector (1) according to any of the preceding claims, **characterized in that**
the circuit covers (4a, 4b) have conducting material.

7. The connector (1) according to any of the preceding claims, **characterized in that**
the connector (1) is an RJ45 connector.

## Revendications

1. Connecteur (1) pour la réception d'un câble à brins multiples, où les brins peuvent être raccordés avec le connecteur (1) par la technique de la pince coupante, présentant
un substrat (2),
une multiplicité de dispositifs de type pince coupante (3a à 3h), lesquels sont disposés sur le substrat (2), appropriés pour la réception de brins,
où une première partie (3a à 3d) de la multiplicité de dispositifs de type pince coupante (3a à 3h) est disposée au-dessus du substrat (2) et une deuxième partie (3e à 3h) de la multiplicité de dispositifs de type pince coupante (3a à 3h) est disposée en-dessous du substrat (2), et
où le connecteur (1) présente en outre des rabats de câblages (4a, 4b), lesquels sont appropriés pour insérer les brins en les pliant dans des dispositifs de type pince coupante (3a à 3h), **caractérisé en ce que**
les rabats de câblage (4a, 4b) présentent au moins une patte électriquement conductrice (6) pour l'isolation haute fréquence de brins, et
les dispositifs de type pince coupante de la première partie (3a à 3d) sont disposés décalés les uns par rapport aux autres sur le substrat (2), de sorte que des brins qui font partie d'une paire de brins sont reliés éloignés dans l'espace **en ce que** les dispositifs de type pince coupante de la première partie (3a à 3d) sont disposés de manière à ce qu'uniquement un dispositif de type pince coupante (3a à 3d) est présent dans un plan par ligne et par colonne.

2. Connecteur (1) selon la revendication 1, **caractérisé en ce que**
le nombre de premières parties (3a à 3d) est identique avec le nombre de deuxièmes parties (3e à 3h).

3. Connecteur (1) selon la revendication 1 ou la revendication 2, **caractérisé en ce que**
les rabats de câblage (4a, 4b) présentent des pièces d'insertion (5a à 5d) isolantes, lesquelles sont appropriées pour insérer des brins dans des dispositifs de type pince coupante (3a à 3h) en les pliant.

4. Connecteur (1) selon l'une des revendications précédentes, **caractérisé en ce que**
le connecteur (1) présente en outre un corps de base (7), sur lequel les rabats de câblage (4a, 4b) sont disposés en pouvant se plier, l'articulation rotative des rabats de câblage (4a, 4b) se situant sur le côté d'insertion des brins.

5. Connecteur (1) selon l'une des revendications précédentes, **caractérisé en ce que**
des brins, qui constituent une partie d'une paire de brins, sont précisément associés à une partie.

6. Connecteur (1) selon l'une des revendications précédentes, **caractérisé en ce que**
les rabats de câblage (4a, 4b) présentent un matériau conducteur.

7. Connecteur (1) selon l'une des revendications précédentes, **caractérisé en ce que**
le connecteur (1) est un connecteur de type RJ45.
